# DEMANDE DE BREVET EUROPEEN

(11) **EP 2 289 636 A1**
(43) Date de publication de la demande: **02.03.2011**
(21) Numéro de dépôt: 10008935.8
(22) Date de dépôt: 27.08.2010
(51) Int. Cl.: B05C 17/02, E04F 21/02

(54) **Rouleau avec une gaine en mousse alveolaire**

(30) Priorité: 28.08.2009 FR 0904119
(71) Demandeur: Toupret SA, 91100 Corbeil Essonnes (FR)
(72) Inventeur: Sorrentino, Florence, 91100 Corbeil Essonnes (FR); Bouchet, Gérard, 91100 Corbeil Essonnes (FR)
(74) Mandataire: Sabatier, Marc

(57) **Abrégé**

Rouleau pour l'application d'enduits de peinture pour travaux intérieurs comprenant un manche (1) et un cintre (2) sur lequel est monté un mandrin rigide (3) avec une gaine (4) en mousse alvéolaire à cellules fermées.

Le rouleau permet l'application d'enduits sur tous supports et principalement sur les supports avec de faibles irrégularités et/ou à faible relief et/ou sans relief.

## Description

La présente invention a pour objet un rouleau pour appliquer un enduit de peinture pour travaux intérieurs sur un support.

Avant d'appliquer un revêtement décoratif, par exemple de la peinture ou un papier peint, sur les murs et plafonds intérieurs, il est préférable voire indispensable de préparer le support afin de rendre lisse la surface à recouvrir.

Les principaux types d'enduisage sont :
- le rebouchage pour combler les cavités ou les discontinuités
- le dégrossissage pour supprimer le bullage et combler les irrégularités
- le lissage.

Traditionnellement l'enduisage est réalisé avec des outils à lame métallique qui doivent être soigneusement préparés notamment par affûtage. Les opérations continues de dégrossissage et de lissage exigent une grande dextérité dans le maniement des outils d'enduiseur, un apprentissage est donc nécessaire pour un peintre non formé aux pratiques des enduiseurs.

La présente demande se propose de faciliter et rendre moins pénibles les travaux d'enduisage des murs et plafonds et d'en augmenter notablement le rendement en fournissant un outil dont l'usage est simple et efficace.

Plus particulièrement, l'outil est un rouleau permettant l'application d'enduits de peinture pour travaux intérieurs sur tous supports et principalement sur les supports avec de faibles irrégularités et/ou à faible relief et/ou sans relief. De préférence, l'enduit de peinture pour travaux intérieurs déposé à l'aide du rouleau de l'invention est ensuite égalisé, uniformisé et/ou lissé avec une des raclettes objet des demandes déposées le même jour.

Le rouleau comprend un manche et un cintre, sur lequel est monté un mandrin rigide avec une gaine en mousse alvéolaire à cellules fermées.

Le mandrin du rouleau présente une longueur de 100 à 300 mm, plus particulièrement de 180 mm. Le rouleau présente un diamètre de 30 à 70 mm, plus particulièrement de 40 à 45 mm.

Le mandrin rigide est de préférence en matière thermoplastique rigide, par exemple en polypropylène. Il comporte une gaine en mousse alvéolaire à cellules fermées.

Selon un mode de réalisation préféré, la mousse alvéolaire à cellules fermées présente une densité de 20 à 60 kg/m³. Plus particulièrement, la mousse à cellules fermées est une mousse de polyéthylène ou d'EPDM (terpolymère éthylène/propylène/diène).

Le manche du rouleau est en matière thermoplastique, par exemple en polypropylène. Il permet la manipulation et le guidage du mandrin. De préférence, il présente une ergonomie avancée et il peut être adapté sur une perche télescopique appropriée.

Le cintre est de préférence en acier galvanisé, il présente un diamètre de quelques millimètres, par exemple de 6,8 mm.

Le mandrin est maintenu sur le cintre à l'aide de 2 pièces de liaison : un bouchon butée qui sert de butée au cintre et un bouchon entrée qui enserre une bague frein, qui est une pièce serrante sur le cintre et qui permet la rotation par glissement entre le cintre et le mandrin. Le bouchon entrée assure le guidage du mandrin avec la bague frein. Le bouchon butée et le bouchon entrée sont en matière thermoplastique, par exemple en polypropylène ou en acrylonitrile-butadiène-styrène (ABS). La bague frein est en matière thermoplastique, par exemple en polyformaldéhyde (POM) ou en polyamide 6 (PA6).

Les pièces du rouleau de l'invention, à l'exception du cintre, sont en matière synthétique. Le rouleau n'est pas sensible à l'eau et ne se déforme pas contrairement aux outils traditionnels majoritairement composés de métal et de bois.

Le rouleau de l'invention est utilisé pour appliquer des enduits de peinture pour travaux intérieurs, de préférence des enduits lissants. De manière classique, les enduits de peinture pour travaux intérieurs peuvent être des enduits à gâcher avec de l'eau, des enduits en pâte prêts à l'emploi ou des enduits pluri-composants.

Les enduits en poudre sont par exemple à base de plâtre, de ciment ou de liant organique. Les enduits en pâte sont de préférence à base de liant organique.

Afin d'obtenir un résultat optimum, le rouleau selon l'invention est utilisé pour appliquer des enduits de peinture pour travaux intérieurs présentant une densité supérieure ou égale à 0,5, une granulométrie inférieure ou égale à 1000 µ et une viscosité comprise entre 80 000 et 500 000 mPa.s (la viscosité est mesurée à l'aide d'un viscosimètre Brookfield RVDV III - Hélipath S96/50 mm - 10 rpm à une température de 20 ± 1°C).

Le rouleau selon l'invention est préconisé pour des travaux de petites et moyennes surfaces. Il est léger et très maniable, il permet ainsi une application des enduits avec un meilleur rendement qu'avec des outils traditionnels, en nécessitant moins d'efforts avec un pouvoir lissant supérieur et en évitant la majorité des défauts d'enduisage, tels que surépaisseurs, côtes, sardines et arrachements. Le temps passé pour éliminer les éventuels défauts localisés par ponçage est donc également notablement réduit.

Le rouleau est prêt à l'emploi, l'ensemble mandrin plus gaine peut être facilement remplacé par un ensemble neuf ou par un ensemble d'un autre type, par exemple un ensemble mandrin plus surmoulage structuré.

L'invention sera maintenant décrite plus en détail par référence aux dessins annexés et aux exemples.
La figure 1 est une vue éclatée du rouleau selon l'invention.
La figure 2 est une vue de face de la gaine selon l'invention.
La figure 3 est une vue de côté de l'ensemble mandrin plus gaine du rouleau selon l'invention.

Le rouleau selon l'invention est constitué principalement d'un manche (1), d'un cintre (2), d'un mandrin (3) et d'une gaine (4). Le mandrin (3) est un cylindre lisse sur lequel est monté d'une gaine (4) de forme cylindrique en mousse alvéolaire à cellules fermées.

Le rouleau comprend un bouchon butée (5) et un bouchon entrée (6) qui sont des pièces de liaison maintenant le mandrin (3) sur le cintre (2).

Le bouchon entrée (6) enserre une bague frein (7) qui est une pièce serrante sur le cintre et qui permet la rotation par glissement entre le cintre (2) et le mandrin (3). Le bouchon entrée (6) et la bague frein (7) assurent le guidage du mandrin (3).

La figure 2 représente une vue de face de la gaine (4) selon l'invention.

L est la longueur totale de la gaine (4) ainsi que du mandrin ; de préférence elle est égale à 180 mm.

D est le diamètre extérieur de la gaine (4) et donc du rouleau selon l'invention ; de préférence il est inférieur ou égal à 52 mm, plus particulièrement, il est compris entre 49 et 52 mm.

La figure 3 représente une vue de côté de l'ensemble mandrin (3) plus gaine (4) selon l'invention.

*d* est le diamètre extérieur du mandrin (3) ; de préférence il est égal à 34 mm. L'épaisseur du mandrin (3) est de préférence égale à 1,4 mm et celle de la gaine (4) est de préférence comprise entre 7,5 et 9 mm.

Exemples d'enduits de peinture pour travaux intérieurs pouvant être utilisés avec le rouleau de l'invention

### Exemple 1 - Enduit en poudre à base de plâtre

On peut utiliser un enduit en poudre à base de plâtre ayant la composition suivante

| Constituant | % en masse |
|---|---|
| Plâtre alpha ou bêta | 20 à 70 |
| Charges minérales de remplissage (par exemple carbonates, silices, sulfates, silicates) | 20 à 70 |
| Liants organiques solubles ou dispersables (d'origine animale, végétale ou synthétique) | 0,5 à 15 |
| Agent rétenteur d'eau | 0,01 à 5 |
| Agent épaississant | 0,01 à 5 |

L'enduit peut également comprendre 0 à 10% de ciment Portland, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, retardateur de prise, biocide, agent anti-corrosion, colorant, opacifiant, agent anti-poussière, agent à effet décoratif, agent à effet photocatalytique, agent masquant les odeurs.

### Exemple 2 - Enduit en poudre à base de ciment

On peut utiliser un enduit en poudre à base de ciment ayant la composition suivante

| Constituant | % en masse |
|---|---|
| Ciment Portland | 1 à 40 |
| Charges minérales de remplissage (par exemple carbonates, silices, sulfates, silicates) | 20 à 70 |
| Liants organiques solubles ou dispersables (d'origine animale, végétale ou synthétique) | 0,5 à 20 |
| Agent rétenteur d'eau | 0,01 à 5 |
| Agent épaississant | 0,01 à 5 |

L'enduit peut également comprendre 0 à 40% de chaux hydraulique, 0 à 40% de ciment alumineux, 0 à 15% de plâtre alpha ou bêta, 0 à 10% de chaux aérienne, 0 à 30% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent fluidifiant, agent hydrophobe, agent hydrophile, agent anti-salissures, agent antimousse, agent entraîneur d'air, accélérateur de prise, accélérateur de durcissement, retardateur de prise, agent anti-retrait, agent anti-efflorescence, biocide, agent anti-corrosion, colorant, opacifiant, agent anti-poussière, agent à effet décoratif, agent à effet photocatalytique, agent masquant les odeurs.

### Exemple 3 - Enduit en poudre à base de liant organique

On peut utiliser un enduit en poudre à base de liant organique ayant la composition suivante

| Constituant | % en masse |
|---|---|
| Liants organiques solubles ou dispersables (d'origine animale, végétale ou synthétique) | 0,5 à 15 |
| Charges minérales de remplissage (par exemple carbonates, silices, sulfates, silicates) | 35 à 70 |
| Agent rétenteur d'eau | 0,01 à 5 |
| Agent épaississant | 0,01 à 5 |

L'enduit peut également comprendre 0 à 40% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent modificateur de la rhéologie, agent dispersant, agent mouillant, agent hydrophobe, agent hydrophile, agent anti-salissures, agent antimousse, agent entraîneur d'air, biocide, agent anti-corrosion, colorant, opacifiant, agent anti-poussière, agent à effet décoratif, agent à effet photocatalytique, agent masquant les odeurs.

### Exemple 4 - Enduit en pâte à base de liant organique

On peut utiliser un enduit en pâte à base de liant organique ayant la composition suivante

| Constituant | % en masse |
|---|---|
| Eau | 20 à 35 |
| Liants organiques solubles ou dispersés (d'origine animale, végétale ou synthétique) | 0,5 à 35 |
| Charges minérales de remplissage (par exemple carbonates, silices, sulfates, silicates) | 35 à 70 |
| Agent rétenteur d'eau | 0,01 à 5 |
| Agent épaississant | 0,01 à 5 |

L'enduit peut également comprendre 0 à 30% de chaux aérienne, 0 à 20% de charges à effet, telles que des charges à faible densité, lamellaires, sphériques, en fibres naturelles et/ou synthétiques, et des additifs minéraux, organiques, naturels ou synthétiques. Ces additifs sont constitués de 0,01 à 5% d'un ou plusieurs des constituants suivants : agent coalescent, régulateur de pH, agent modificateur de la rhéologie, accélérateur de séchage, agent dispersant, agent mouillant, agent hydrophobe, agent anti-salissures, agent siccatif, agent plastifiant, agent antimousse, biocide, agent anti-corrosion, colorant, opacifiant, agent à effet décoratif, agent à effet photocatalytique, agent masquant les odeurs.

## Revendications

1. Rouleau pour l'application d'enduits de peinture pour travaux intérieurs comprenant un manche (1) et un cintre (2) sur lequel est monté un mandrin rigide (3), **caractérisé en ce que** le mandrin (3) comporte une gaine (4) en mousse alvéolaire à cellules fermées.

2. Rouleau selon la revendication 1, **caractérisé en ce que** la mousse présente une densité de 20 à 60 kg/m³.

3. Rouleau selon la revendication 1 ou 2, **caractérisé en ce que** la mousse est une mousse de polyéthylène ou de terpolymère éthylène/propylène/diène.

4. Rouleau selon l'une quelconque des revendications précédentes, **caractérisé en ce que** le mandrin a une longueur de 100 à 300 mm.

5. Rouleau selon l'une quelconque des revendications précédentes, **caractérisé en ce que** le mandrin a une longueur de 180 mm.

6. Rouleau selon l'une quelconque des revendications précédentes, **caractérisé en ce qu'**il a un diamètre de 30 à 70 mm.

7. Rouleau selon l'une quelconque des revendications précédentes, **caractérisé en ce qu'**il a un diamètre de 40 à 45 mm.

8. Utilisation d'un rouleau selon l'une quelconque des revendications précédentes pour appliquer des enduits de peinture pour travaux intérieurs présentant une densité supérieure ou égale à 0,5.

9. Utilisation d'un rouleau selon l'une quelconque des revendications 1 à 7 pour appliquer des enduits de peinture pour travaux intérieurs présentant une viscosité comprise entre 80 000 et 500 000 mPa.s et une granulométrie inférieure ou égale à 1000 µ.
